# EUROPÄISCHE PATENTSCHRIFT

(11) **EP 0 401 543 B1**
(45) Veröffentlichungstag und Bekanntmachung des Hinweises auf die Patenterteilung: **11.08.1993**
(21) Anmeldenummer: 90108956.5
(22) Anmeldetag: 12.05.1990
(51) Int. Cl.: F24H 1/52

(54) **Wärmeübertrager, insbesondere für einen gas- oder ölbeheizten Wassererhitzer**
neat-exchanger apparatus, especially for a gas or oil fixed water heater
Appareil échangeur de chaleur, en particulier pour un chauffe-eau à gaz ou à fuel

(30) Priorität: 08.06.1989 DE 8907029 U; 21.09.1989 DE 8911236 U
(43) Veröffentlichungstag der Anmeldung: 12.12.1990
(73) Patentinhaber: ROBERT BOSCH GMBH, 70442 Stuttgart (DE)
(72) Erfinder: Seebauer, Manfed, Dipl.-Ing. (FH), D-7314 Wernau (DE)

(56) Entgegenhaltungen:
- BE-A- 671 097
- DE-A- 3 418 803
- US-A- 3 453 840

## Beschreibung

Die Erfindung bezieht sich auf einen Wärmeübertrager nach der Gattung des Hauptanspruchs. Derartige Wärmeübertrager zeichnen sich durch einen besonders kompakten Aufbau aus und werden vornehmlich in Geräten verwendet, die zum Erhitzen von Heizungswasser und Erwärmen von Brauchwasser dienen. Bei einem bekannten Wärmeübertrager der gattungsmäßigen Art (DE-A-2742820) sind die inneren Rohre durch an ihrem Außenumfang vorgesehene örtliche Vorsprünge an der Innenwand des äußeren Rohres abgestützt. Dadurch werden konstante Querschnitte und definierte Wärmeübergangsverhältnisse gewährleistet, sowie Wasserschläge vermieden. Nachteilig ist jedoch, daß die außen liegenden Vorsprünge an den inneren Rohren einen verhältnismäßig hohen Fertigungsaufwand bedingen. Ferner sind Wärmeübertrager der gattungsmäßigen Art bekannt (EP-A-00 26 271) bei denen die inneren Rohre durch eine in das äußere Rohr zusätzlich eingelegte Schiene gegen die Innenwand des äußeren Rohres gedrückt werden. Diese fertigungsgerechte Ausführung reduziert jedoch den in den äußeren Rohren verbleibenden Strömungsquerschnitt und außerdem entstehen an den Enden der Schienen in den Umlenkkammern für das die äußeren Rohre durchströmende Wasser Stoßstellen, an denen sich Kalk, Verschmutzungen und Korrosionsprodukte aus dem Wasser ablagern und festsetzen können. Das kann in ungunstigen Fällen zu einer Verschlechterung des Wärmeüberganges, zu einem erhöhten Druckverlust im Wärmeübertrager und zu Siedegeräuschen führen.

Der Erfindung liegt die Aufgabe zugrunde, die vorstehend genannten Nachteile bei einem Wärmeübertrager der gattungsmäßigen Art zu vermeiden und einen Wärmeübertrager zu schaffen, bei welchem die inneren Rohre zuverlässig an der Innenwand der äußeren Rohre abgestützt sind und die Mittel zum Abstützen den freien Querschnitt in den äußeren Rohren möglichst wenig verkleinern.

Diese Aufgabe ist dadurch gelöst, daß zum spiellosen Abstützen der inneren Rohre die äußeren Rohre mit nach innengerichteten örtlichen, nopennförmigen Vorsprüngen versehen sind, welche das innere Rohr gegen die Innenwand des äußeren Rohres beziehungsweise gegen andere nach innen gerichtete Vorsprünge der äußeren Rohre drücken.

Eine besonders einfache und fertigungsgerechte Konstruktion ergibt sich, wenn die die inneren Rohre abstützenden Vorsprünge durch örtliche Wandverformungen der äußeren Rohre gebildet sind.

Bei Wärmeübertragern, die zur Beheizung durch Verbrennungsgase bestimmt sind und die mindestens ein äußeres Rohr mit ovalem Querschnitt haben, ist es vorteilhaft, wenn die inneren Vorsprünge des im Querschnitt ovalen äußeren Rohres an dessen Seitenwänden vorgesehen sind und das beziehungsweise die inneren Rohre gegen die obenliegende Kopfwand des äußeren Rohres oder gegen andere innere Vorsprünge drücken, die am Übergang der Seitenwände in die Kopfwand des äußeren Rohrs gebildet sind. Dadurch ist erreicht, daß gerade im Hauptbereich der Wärmeübertragung ein größerer Strömungsraum für das erste Wärmeträgermedium vorhanden ist. Unter dem Begriff "oval" sollen hier alle von der Kreisform abweichenden, kantenlosen Formen des Rohrquerschnittes verstanden werden.

Die wärmeübertragende Fläche des beziehungsweise der inneren Rohre kann erhöht und der Wirkungsgrad kann weiter verbessert werden, wenn das beziehungsweise die inneren Rohre allseitig durch nach innen gerichtete Vorsprünge des äußeren Rohres in diesem abgestützt und spiellos festgehalten sind.

Bei Inkaufnahme einer höheren Temperaturdifferenz zwischen dem Wasser im äußeren Rohr und dem Wasser im inneren Rohr kann der Materialeinsatz verringert werden, wenn in einem äußeren Rohr nur ein einziges inneres Rohr vorgesehen wird. Diese Ausführung hat auch den Vorteil, daß die Lage des inneren Rohres im äußeren Rohr freizügiger als bei einer Anordnung mit zwei inneren Rohren gewählt und das innere Rohr in eine bezüglich der Minimierung von Siedegeräuschen optimale Lage gebracht werden kann.

Drei Ausführungsbeispiele der Erfindung sind in der Zeichnung dargestellt und in der nachfolgenden Beschreibung näher erläutert. Es zeigen Fig. 1 eine Seitenansicht eines Wärmeübertragers gemäß dem ersten Ausführungsbeispiel, Fig. 2 einen Schnitt nach der Linie II-II in Fig. 1, Fig. 3 eine Seitenansicht eines äußeren Rohres des Wärmeübertragers nach den Figuren 1 und 2, Fig. 4 vergrößert einen Schnitt nach der Linie IV-IV in Fig. 3 und Fig. 5 vergrößert einen Schnitt nach der Linie V-V in Fig. 3. In den Figuren 6 und 7 sind vergrößert je ein Schnitt durch die Rohre der Wärmeübertrager gemäß dem zweiten und dritten Ausführungsbeispiel gezeigt.

Der Wärmeübertrager nach den Figuren 1 bis 5 hat einen Lamellenblock 10, durch den sechs im Querschnitt etwa ovale Heizwasserrohre 11 hindurchgeführt sind. Die einzelnen Lamellen des Lamellenblocks 10 sind an den Durchführungslöchern mit Kragen 12 versehen, mit denen sie an den Heizwasserrohren 11 angelötet sind. Die Enden der Heizwasserrohre 11 sind an beiden Stirnseiten des Lamellenblockes 10 in je eine Bodenplatte 13 eingelötet, die als gezogenes Blechteil mit hochgestelltem Flanschrand 14 ausgeführt ist. Die Bodenplatten 13 beider Lamellenblockseiten haben die gleiche Form, was die Fertigung und Lagerhaltung vereinfacht.

Auf die in Fig. 2 linke Bodenplatte 13 ist eine Deckelplatte 16 aufgesetzt, die ebenfalls als gezogenes Blechteil mit Flanschrand 17 ausgeführt und an diesem mit der Bodenplatte 13 dicht verschweißt ist. Die Deckelplatte 16 hat eine sickenförmige Vertiefung 18, die an einer kleinen Erhöhung 19 der Bodenplatte 13 unter Spannung, jedoch ohne feste Verbindug, anliegt und mit dieser Erhöhung 19 eine Labyrinthdichtung zwischen den Kammern 20 und 21 bildet. In die Kammer 20 münden die in Fig. 1 oberen drei Heizwasserrohre 11 ein, während die Kammer 21 die Mündungen der unteren drei Heizwasserrohre 11 umschließt. Die in der Zeichnung rechts liegende Bodenplatte 13 bildet mit einer Deckelplatte 22 eine Kammer 23, in die alle sechs Heizwasserrohre 11 einmünden. Die Kammer 20 ist mit einem Anschlußstutzen 24 (Fig. 1) für eine Heizungsvorlaufleitung und die Kammer 21 mit einem Anschlußstutzen 25 für eine Heizungsrücklaufleitung versehen. In der Kammer 23 wird das über die Kammer 21 zugeführte und in die unteren drei Heizwasserrohre 11 geleitete Heizwasser umgelenkt in die oberen drei Heizwasserrohre 11, von wo das Wasser über die Kammer 20 in die Heizungsvorlaufleitung gelangt.

Innerhalb der Heizwasserrohre 11 erstrecken sich im Durchmesser kleinere Brauchwasserrohre 31, die außerhalb der Heizwasserrohre 11 durch Krümmer 32 und 33 verbunden sind, welche innerhalb der Kammern 20, 21 und 23 angeordnet und dadurch vom Heizwasser umspült sind.

Die Krümmer 33 sind einstückig an die Brauchwaserrohre 31 angeformt, während die Krümmer 32 an diese Rohre angelötet sind. Die Brauchwasserrohre 31 und die Krümmer 32 und 33 bilden eine zweilagige Brauchwasserrohrschlange mit einem Vorlaufstrang 34, der in Fig. 1 als linke senkrechte Rohrreihe erscheint, und einen Rücklaufstrang 36, der in Fig. 2 oben liegt und dort den Vorlaufstrang 34 verdeckt. Die Anschlußenden 37 und 38 der beiden Stränge 34 und 36 sind so abgekröpft und so lang ausgeführt, daß sie die Deckelplatte 16 mit Abstand durchsetzen und eine einwandfreie Lötung ermöglichen. Im Bereich der Anschlußenden 37 und 38 hat die Deckelplatte 16 an ihrer Kopfseite 41 einen vertieften Abschnitt 42 zum platzsparenden Unterbringen von Nippeln 43 und 44, welche an den Anschlußenden 37 und 38 angelötet sind. Die gegenüberliegenden, in der Kammer 20 sich befindenden Enden der beiden Stränge 34 und 36 der Brauchwasserrohrschlange sind ebenfalls auseinandergekröpft und über einen 180°-Krümmer 45 miteinander verbunden, der ebenfalls vom Heizwasser umspült ist.

Die im Querschnitt ovalen Heizwasserrohre 11 sind an ihren beiden Seitenwänden 46, 48 je mit einer Reihe von im axialen Abstand zueinander angeordneten Noppen 50 versehen, die durch örtliches Eindrücken der Seitenwände 46, 48 gebildet sind und an jeder Seitenwand 46, 48 auf einer gemeinsamen Mantellinie 52 liegen. Die Noppen 50 halten die beiden Brauchwasserrohre 31 im Heizwasserrohr 11 fest, wobei sich das untere Brauchwasserrohr 31 an den Noppen 50 abstützt und das obere Brauchwasserrohr 31 an der Kopfwand 54 des Heizwasserrohres 11 innen anliegt.

Die Noppen 50 lassen sich einfach und billig herstellen und können in beliebiger Höhe vorgesehen werden, so daß auch die Heizwasserrohre 11 und die Brauchwasserrohre 31 freizügig dimensioniert werden können. Der Strömungsquerschnitt in den Heizwasserrohren 11 wird nur geringfügig verkleinert und außerdem ist nur eine geringe Anzahl von Noppen 50 über die gesamte Länge der Heizwasserrohre 11 erforderlich, um die Brauchwasserrohre 31 zu stützen und in der vorschriftsmäßigen Lage zu halten. Die Lötverbindung zwischen den Lamellen und den Heizwasserrohren 11 ist nur in den wenigen und engen Bereichen der Noppen 50 unterbrochen, so daß auch der Wärmeübergang zwischen den Lamellen und den Heizwasserrohren 11 nur in einem vernachlässigbarem Maße beeinträchtigt ist. Durch die geringe Anzahl der Noppen 50 können die Brauchwasserrohre im Bereich zwischen den Noppen 50 freischwingen, wodurch die Gefahr von Ermüdungsbrüchen der Brauchwasserrohre durch schnellöffnende bzw. -schließende Ventile, wie z.B. Einhebelmischer, vermieden wird.

Beim Ausführungsbeispiel nach Figur 6 sind in einem ovalen Heizwasserrohr 60 zwei Brauchwasserrohre 62 übereinanderliegend angeordnet, von denen das untere Brauchwasserrohr 62 an eingedrückten Noppen 64 des Heizwasserrohrs 60 und das auf dem unteren Brauchwasserrohr 62 aufliegende obere Brauchwasserrohr 62 an eingedrückten Noppen 66 des Heizwasserrohrs 60 abgestützt ist. Die unteren Noppen 64 sind am Übergang der beiden Seitenwände 68, 70 des Heizwasserrohrs 60 in dessen Bodenwand 72 gebildet, wogegen die oberen Noppen 66 am Übergang der Seitenwände 68, 70 in die Kopfwand 74 des Heizwasserrohrs 60 angeordnet sind. Dadurch ist erreicht, daß die Brauchwasserrohre 62 praktisch allseitig vom Heizwasser im Heizwasserrohr 60 umströmt sind, wodurch sich gegenüber der Ausführung nach den Figuren 1 bis 5 bei gleicher Lamellenzahl ein etwas höherer Wirkungsgrad ergibt. In manchen Fällen kann es auch vorteilhaft sein, die beiden Brauchwasserrohre 62 durch entsprechende Anordnung der Noppen 64, 66 gegenüber der in Figur 4 dargestellten Lage nach oben versetzt anzuordnen.

Beim Ausführungsbeispiel nach Figur 7 ist in einem ovalen Heizwasserrohr 80 ein einziges Brauchwasserrohr 82 angeordnet, welches durch an den Seitenwänden 84, 86 des Heizwasserrohrs 80 vorgesehene noppenartige Vorsprünge 88 in der gewünschten Lage im Heizwasserrohr 80 spiellos gehalten ist. Das Brauchwasserrohr 82 kann zum Zweck der Minimierung von Siedegeräuschen ebenfalls außermittig, vorzugsweise in Richtung der Abgasströmung, versetzt im Heizwasserrohr 80 angeordnet sein.

## Patentansprüche

1. Wärmeübertrager, insbesondere für einen gas- oder ölbeheizten Wassererhitzer, mit mindestens einem ein erstes Wärmeträgermedium führenden äußeren Rohr, durch das sich mindestens ein im Durchmesser kleineres inneres Rohr für ein zweites Wärmeträgermedium erstreckt, welches mit dem ersten in Wärmeaustausch steht, und ferner mit Mitteln zum spiellosen Abstützen des inneren Rohres im äußerem Rohr, dadurch gekennzeichnet, daß zum spiellosen Abstützen des inneren Rohres (31, 62, 82) das äußere Rohr (11, 60, 80) mit nach innen gerichteten, örtlichen, noppenförmigen Vorsprüngen (50, 64, 66, 88) versehen ist, welche das innere Rohr (31, 62, 82) gegen die Innenwand des äußeren Rohres (11) beziehungsweise gegen andere, nach innen gerichtete Vorsprünge (64, 66, 88) des äußeren Rohres (60, 80) drücken.

2. Wärmeübertrager nach Anspruch 1, dadurch gekennzeichnet, daß die das innere Rohr (31, 62, 82) abstützenden beziehungsweise zwischen sich festhaltenden Vorsprünge (50, 64, 66, 88) durch örtliche Wandverformungen des äußeren Rohres (11, 60, 80) gebildet sind.

3. Wärmeübertrager nach Anspruch 1 oder 2, der zur Beheizung durch Verbrennungsgase bestimmt ist und mindestens ein äußeres Rohr mit ovalem Querschnitt hat, dadurch gekennzeichnet, daß die inneren Vorsprünge (50, 64) des im Querschnitt ovalen Rohres (11, 60) an dessen Seitenwänden (46, 48, 68, 70) vorgesehen sind.

4. Wärmeübertrager nach Anspruch 3, dadurch gekennzeichnet, daß die inneren Vorsprünge (50) des äußeren Rohres (11) das beziehungsweise die inneren Rohre (31) gegen die obenliegende Kopfwand (54) des äußeren Rohres (11) drücken (Figur 4).

5. Wärmeübertrager nach Anspruch 3, dadurch gekennzeichnet, daß die inneren Vorsprünge (64) des äußeren Rohres (60) das beziehungsweise die inneren Rohre (62) gegen am Übergang von den Seitenwänden (68, 70) in die Kopfwand (74) angeordnete innere Vorsprünge (66) des äußeren Rohres (60) drücken (Figur 6).

6. Wärmeübertrager nach einem der Ansprüche 3 bis 5, dadurch gekennzeichnet, daß das an den inneren Vorsprüngen (50, 64) des ovalen äußeren Rohres (11, 60) sich abstützende innere Rohr (31, 62) über ein darüberliegendes zweites inneres Rohr (31, 62) gegen die obenliegende Kopfwand (54) des äußeren Rohres (11) beziehungsweise gegen am Übergang von den Seitenwänden (68, 70) in die Kopfwand (74) angeordnete innere Vorsprünge (66) des äußeren Rohres (60) gedrückt ist.

7. Wärmeübertrager nach einem der Ansprüche 1 bis 3, dadurch gekennzeichnet, daß ein einziges inneres Rohr (82) vorgesehen ist, welches zwischen inneren Vorsprüngen (88) des äußeren Rohres (80) festgehalten ist (Figur 7).

8. Wärmeübertrager nach Anspruch 7, dadurch gekennzeichnet, daß das innere Rohr (82) näher an der Kopfwand des im Querschnitt ovalen äußeren Rohres (80) als an dessen Bodenwand angeordnet ist.

## Claims

1. Heat exchanger, in particular for a gas or oil-heated water heater, having at least one outer pipe carrying a first heat-carrier medium and through which at least one inner pipe of smaller diameter for a second heat-carrier medium extends, the second medium standing in heat-exchange with the first, and additionally having means for the playless supporting of the inner pipe in the outer pipe, characterised in that the outer pipe (11, 60, 80), for the playless supporting of the inner pipe (31, 62, 82), is provided with inwardly directed local, knob-shaped projections (50, 64, 66, 88), which force the inner pipe (31, 62, 82) against the inner wall of the outer pipe (11) or alternatively against other inwardly directed projections (64, 66, 88) of the outer pipe (60, 80).

2. Heat exchanger according to Claim 1, characterised in that the projections (50, 64, 66, 88) which support the inner pipe (31, 62, 82) or which secure it between them are formed by local wall deformations of the outer pipe (11, 60, 80).

3. Heat exchanger according to Claim 1 or 2, which is designed for heating by combustion gases and has at least one outer pipe of oval cross-section, characterised in that the inner projections (50, 64) of the pipe (11, 60) of oval cross-section are provided on its side walls (46, 48, 68, 70).

4. Heat exchanger according to Claim 3, characterised in that the inner projections (50) of the outer pipe (11) force the inner pipe(s) (31) against the above-situated end wall (54) of the outer pipe (11) (Figure 4).

5. Heat exchanger according to Claim 3, characterised in that the inner projections (64) of the outer pipe (60) force the inner pipe(s) (62) against inner projections (66) of the outer pipe (60) which are disposed at the junction of the side walls (68, 70) and the end wall (74) (Figure 6).

6. Heat exchanger according to one of Claims 3 to 5, characterised in that the inner pipe (31, 62) supported against the inner projections (50, 64) of the oval outer pipe (11, 60) is forced by an overlying second inner pipe (31, 62) against the above-situated end wall (54) of the outer pipe (11) or alternatively against inner projections (66) of the outer pipe (60) which are disposed at the junction of the side walls (68, 70) and the end wall (74).

7. Heat exchanger according to one of Claims 1 to 3, characterised in that a single inner pipe (82) is provided, which is secured between inner projections (88) of the outer pipe (80) (Figure 7).

8. Heat exchanger according to Claim 7, characterised in that the inner pipe (82) is disposed closer to the end wall of the outer pipe (80) of oval cross-section than to its bottom wall.

## Revendications

1. Echangeur de chaleur, utilisable en particulier dans un chauffe-eau à combustible liquide ou gazeux, comportant au moins un tube externe transportant un fluide caloporteur et contenant au moins un tube interne de plus petit diamètre transportant un second fluide caloporteur en échange thermique avec le premier, aussi que des moyens pour assurer un appui sans jeu de tube interne contre le tube externe, caractérisé en ce que, pour assurer l'appui sans jeu du tube interne (31, 62, 82), le tube externe (11, 60, 80) est muni de bossages (50, 64,66, 88) localisés dirigés vers l'intérieur, ces bossages poussant le tube interne (31, 62, 82) contre la paroi intérieure du tube externe (11) ou contre d'autres bossages (64, 66, 88) dirigés vers l'intérieur, du tube externe (60, 80).

2. Echangeur de chaleur selon la revendication 1, caractérisé en ce que les bossages (50, 64, 66, 88) soutenant ou maintenant entre eux le tube interne (31, 62, 82) sont constitués par des déformations localisées du tube externe (11, 60, 80).

3. Echangeur de chaleur selon la revendication 1 ou 2, dont le chauffage est assuré par la combustion d'un gaz et qui comporte au moins un tube externe de section ovale, caractérisé en ce que les bossages internes (50, 64) sont pratiqués sur les parois latérales (46, 48, 68, 70) du tube (11, 60) à section ovale.

4. Echangeur de chaleur selon la revendication 3, caractérisé en ce que les bossages intérieurs (50) du tube externe (11) appliquent le ou les tubes internes (31) contre la partie supérieure (54) de la paroi intérieure du tube externe (11).

5. Echangeur de chaleur selon la revendication 3, caractérisé en ce que les bossages intérieurs (64) du tube externe (60) appliquent le ou les tubes internes (62) contre des bossages intérieurs (66) du tube externe (60), situés dans la zone de transition entre les parois latérales (66, 70) et la partie supérieure (74) de la paroi.

6. Echangeur de température selon une des revendications 3 à 5, caractérisé en ce que le tube interne (31, 62) en appui le long des bossages intérieurs (50, 64) du tube externe ovale (11, 60) est également en appui, par l'intermédiaire d'un second tube interne (31, 62) placé au dessus de lui, sur la partie supérieure (54) de la paroi du tube externe (11) ou sur des bossages intérieurs (66) du tube externe (60) situés dans la zone de transition entre les parois latérales (60, 70) et la partie supérieure (74) de la paroi.

7. Echangeur de chaleur selon un des revendications 1 à 3, caractérisé en ce qu'il est prévu un seul tube interne (82), maintenu entre des bossages intérieurs (88) du tube externe (80) (figure 7).

8. Echangeur de chaleur selon la revendication 7, caractérisé en ce que le tube interne (82) est monté à l'intérieur du tube externe (80) à section ovale, plus près de la partie haute que de la partie basse de celui-ci.
